# EUROPÄISCHE PATENTANMELDUNG

(11) **EP 3 156 574 A1**
(43) Veröffentlichungstag der Anmeldung: **19.04.2017**
(21) Anmeldenummer: 15189909.3
(22) Anmeldetag: 15.10.2015
(51) Int. Cl.: E05F 1/00, E05F 1/02, E05F 1/04, E05F 1/16

(54) **ANORDNUNG MIT EINER SCHIEBETÜR UND MIT EINEM ORTSFESTEN TEIL, AN WELCHEM DIE SCHIEBETÜR VERSCHIEBBAR GEFÜHRT IST**

(71) Anmelder: Frinova GmbH, 23689 Pansdorf (DE)
(72) Erfinder: Dück, Wilhelm, 23560 Lübeck (DE)
(74) Vertreter: Patentanwälte Vollmann & Hemmer

(57) **Zusammenfassung**

Die Erfindung betrifft eine Anordnung mit einer Schiebetür (8) und mit einem ortsfesten Teil, an welchem die Schiebetür (8) ortsfest geführt ist. Die Anordnung weist überdies Schließmittel auf, welche die Schiebetür (8) von einer Öffnungsstellung selbsttätig in eine Schließstellung bewegen. Ferner beinhaltet die Anordnung eine mit der Schiebetür (8) bewegungskoppelbare, ortsfest angeordnete Verzögerungseinrichtung zur Verzögerung der Schließbewegung der Schiebetür (8) und eine reversible Überlastsicherung, mit welcher die Bewegungskopplung von Schiebetür (8) und Verzögerungseinrichtung lösbar ist.

## Beschreibung

Die Erfindung betrifft eine Anordnung mit den im Oberbegriff von Anspruch 1 angegebenen Merkmalen.

Den Ausgangspunkt der Erfindung bilden Schiebetüren, die sich nach dem Öffnen selbstständig zurück in ihre Schließstellung bewegen. Solche Schiebetüren werden beispielsweise in Verbindung mit Kühlräumen oder als Brandschutztüren eingesetzt.

Die in Rede stehenden Schiebetüren bewegen sich nicht umgehend nach Erreichen einer Öffnungsstellung wieder zurück in ihre Schließstellung, um z.B. bei einer von der Schiebetür zu verschließenden begehbaren Öffnung genügend Zeit für einen Durchgang durch die Öffnung zur Verfügung zu stellen. Hierzu sind diese Schiebetüren üblicherweise mit Verzögerungseinrichtungen ausgestattet, die den Schließvorgang der Schiebetür in einer Anfangsphase verzögern. In diesem Zusammenhang ist es bekannt, als Verzögerungseinrichtung einen Türschließer zu verwenden, mit dem die Schiebetür zum Ende eines Öffnungsvorgangs gekoppelt wird. Der Türschließer verlangsamt die nachfolgende Schließbewegung zunächst in erheblicher Weise, wird aber nach einer Weile wieder von der Schiebetür entkoppelt, so dass sich die Schiebetür dann ungebremst weiter bewegen kann.

Zur Bewegungsverzögerung weisen Türschließer in der Regel einen hydraulischen Stoßdämpfer mit einem Kolben auf, der in einem mit Hydraulikflüssigkeit gefüllten Zylinder gelagert ist. Während der Schließbewegung der Schiebetür gelangt die Hydraulikflüssigkeit über vergleichsweise enge Überströmkanäle von der einen Seite des Kolbens nach der anderen Seite des Kolbens, wodurch eine der Schließkraft der Schiebetür entgegen gerichtete Kraft erzeugt wird und die Schließbewegung verzögert wird.

Probleme ergeben sich allerdings dann, wenn auf die mit dem Türschließer gekoppelte Schiebetür zusätzlich zu der von einer Schließvorrichtung erzeugten Schließkraft eine beispielsweise manuell erzeugte zusätzliche Schließkraft ausgeübt wird. Dies kann versehentlich erfolgen oder in einer Notsituation erforderlich sein, um die Schiebetür möglichst schnell zu schließen. Die in solchen Fällen auch auf den Türschließer wirkende vergrößerte Schließkraft führt häufig zu einer Beschädigung oder Zerstörung dessen Stoßdämpfers, so dass der Türschließer unbrauchbar wird.

Vor diesem Hintergrund besteht die Aufgabe der Erfindung darin, eine Anordnung zu schaffen, bei der das vorab beschriebene Problem nicht auftritt.

Diese Aufgabe wird durch eine Anordnung mit den in Anspruch 1 angegebenen Merkmalen gelöst. Vorteilhafte Weiterbildungen dieser Anordnung ergeben sich aus den Unteransprüchen, der nachfolgenden Beschreibung sowie der Zeichnung. Hierbei können die in den Unteransprüchen angegebenen Merkmale vorteilhaft in der angegebenen Kombination, aber auch, soweit technisch sinnvoll, für sich oder in anderer Kombination zur Ausgestaltung der Erfindung beitragen.

Die erfindungsgemäße Anordnung weist eine Schiebetür und einen ortsfesten Teil auf, an welchem die Schiebetür verschiebbar geführt ist. Bei dem ortsfesten Teil handelt es sich somit um eine zum Beispiel an einer Wand oder an einer Decke angeordnete Führung, an welcher die Schiebetür linear bewegbar gelagert ist.

Des Weiteren beinhaltet die Anordnung Schließmittel, welche die Schiebetür von einer Öffnungsstellung selbsttätig in eine Schließstellung bewegen. Als Schließmittel können zum Beispiel Gewichte dienen, welche so angeordnet und mit der Schiebetür derart verbunden sind, dass sie auf die Schiebetür eine in Schließrichtung der Schiebetür gerichtete Kraft ausüben. Gegebenenfalls kann auch das Eigengewicht der Schiebetür das Schließmittel bilden. Bevorzugt sind als Schließmittel allerdings Federmittel, wie beispielsweise Federzüge vorgesehen, welche bei einer Öffnungsbewegung der Schiebetür gegespannt werden und sich bei Wegbleiben der die Öffnungsbewegung veranlassenden Kraft wieder entspannen und hierbei die Schiebetür zurück in ihre Schließstellung bewegen.

Ein weiterer Bestandteil der erfindungsgemäßen Anordnung ist eine Verzögerungseinrichtung, welche die Schließbewegung der Schiebetür verzögert, so dass eine von der Schiebetür in deren Schließstellung ansonsten verschlossene Öffnung ausreichend lange offengehalten wird. Als Verzögerungseinrichtungen können grundsätzlich alle mechanisch, hydraulisch, pneumatisch oder elektrisch wirkenden Einrichtungen vorgesehen sein, die eine Gegenkraft zu der von den Schließmitteln auf die Schiebetür ausgeübten Kraft bereitstellen und die Schließbewegung auf diese Weise verlangsamen.

Gegenüber den aus dem Stand der Technik bekannten Anordnungen dieser Art zeichnet sich die erfindungsgemäße Anordnung dahingehend aus, dass eine reversible Überlastsicherung vorgesehen ist, mit welcher die Bewegungskopplung von Schiebetür und Verzögerungseinrichtung lösbar ist. Das Ziel dieser Maßnahme besteht darin, die Verzögerungseinrichtung bei einer in Schließrichtung wirkenden Überlast, die z.B. durch manuelle Unterstützung der Schließbewegung hervorgerufen werden kann, dadurch vor einer Beschädigung bzw. vor einer vollkommenen Zerstörung zu schützen, dass die Schiebetür von der Verzögerungseinrichtung mittels der Überlastsicherung getrennt wird. Da die Überlastsicherung reversibel ausgebildet ist, erfolgt diese Trennung vorteilhafterweise ohne eine Zerstörung der Überlastsicherung, so dass diese nachfolgend uneingeschränkt weiter verwendet werden kann.

Grundsätzlich ist es denkbar, dass die Verzögerungseinrichtung während der gesamten Schließbewegung der Schiebetür mit dieser bewegungsgekoppelt ist. Allerdings führt dies dazu, dass der Schließvorgang der Schiebetür insgesamt sehr lange dauert. Insbesondere in Fällen, in denen dies unerwünscht ist und eine Verzögerung der Schließbewegung der Schiebetür nur während einer Anfangsphase der Schließbewegung erfolgen soll, ist eine Ausgestaltung bevorzugt, bei welcher die Schiebetür bei Erreichen der Öffnungsstellung mit der Verzögerungseinrichtung selbsttätig bewegungskoppelt wird, wobei die Bewegungskopplung von Schiebetür und Verzögerungseinrichtung während der Schließbewegung ohne eine Auslösung der Überlastsicherung selbsttätig wider gelöst wird. Dies kann zum Beispiel dadurch erreicht werden, dass die Verzögerungseinrichtung einen bewegbaren Teil aufweist, der in einer Anfangsstellung derart ausgerichtet ist, dass er mit der Schiebetür oder mit einer an der Schiebetür angeordneten Einrichtung bei einer Öffnungsbewegung der Schiebetür mittels einer Rastverbindung bewegungsgekoppelt wird, wobei er durch die Schließbewegung der Schiebetür so bewegungsgesteuert wird, dass er sich aus der Rastverbindung mit der Schiebetür bzw. aus der Rastverbindung mit einer an der Schiebetür angeordneten Einrichtung nach einer gewissen Zeitspanne eigenständig löst.

Vor allem in Verbindung mit der vorab beschriebenen Ausgestaltung, bei der die Schiebetür erst bei Erreichen der Öffnungsstellung mit der Verzögerungseinrichtung bewegungskoppelbar ist, ist vorteilhaft vorgesehen, dass die Verzögerungseinrichtung in Schließstellung der Schiebetür von der Schiebetür in einem Abstand angeordnet ist, welcher im Wesentlichen den Abmessungen der Schiebetür in Bewegungsrichtung der Schiebetür entspricht. Das heißt, die Verzögerungseinrichtung ist seitlich einer von der Schiebetür zu verschließenden Öffnung in einem Abstand angeordnet, welcher im Wesentlichen der Breite der Schiebetür entspricht.

Die Bewegungskopplung der Schiebetür mit der Verzögerungseinrichtung erfolgt erfindungsgemäß bevorzugt durch eine Formschlussverbindung der Schiebetür mit der Verzögerungseinrichtung. Zur Herstellung des Formschlusses ist vorteilhaft an einer der Verzögerungseinrichtung zugewandten Seite der Schiebetür eine Aufnahme ausgebildet, in welcher ein bewegbarer Teil der Verzögerungseinrichtung formschlüssig eingreift. Die Schiebetür und der bewegbare Teil der Verzögerungseinrichtung werden somit formschlüssig miteinander verbunden.

Zur Aufhebung der Bewegungskopplung zwischen der Schiebetür und der Verzögerungseinrichtung ist zweckmäßigerweise zumindest ein Teil der Aufnahme, der von der Überlastsicherung in einer den bewegbaren Teil der Verzögerungseinrichtung festlegenden Stellung gehalten wird, bei Auslösung der Überlastsicherung in eine den bewegbaren Teil der Verzögerungsvorrichtung freigebende Stellung bewegbar. Demzufolge ist in einem Überlastfall ein Teil der Aufnahme, gegebenenfalls auch die gesamte Aufnahme so bewegbar, dass die Formschlussverbindung zwischen der Aufnahme und dem bewegbaren Teil der Verzögerungseinrichtung aufgehoben wird, wodurch sich die Schiebetür unabhängig von der Verzögerungseinrichtung ohne eine Abbremsung in ihre Schließstellung bewegt.

Die Überlastsicherung wird bevorzugt von Kraftschlussmitteln gebildet. Das heißt, es sind Mittel vorgesehen, welche eine Kraft bereitstellen, die der von den Schließmitteln auf die Schiebetür ausgeübten Schließkraft entgegenwirken. Die von den Kraftschlussmitteln erzeugte Kraft ist im Normalfall größer als die auf die Schiebetür einwirkende Schließkraft. Wird die Schließkraft aber durch eine zusätzliche Kraft über den Betrag der von den Kraftschlussmitteln erzeugten Kraft vergrößert, bewirkt dies, dass die Bewegungskopplung von Schiebetür und Verzögerungseinrichtung aufgelöst wird.

Vorteilhaft bildet zumindest ein Magnet die Überlastsicherung. Somit ist bevorzugt ein Magnet vorgesehen, der im Zusammenwirken mit einem weiteren Magneten oder mit einem ferromagnetischen Bauteil die Schiebetür mit der Verzögerungseinrichtung bewegungskoppelt und diese Bewegungskopplung bei Trennung der beiden Magnete voneinander bzw. bei Trennung des Magneten von dem ferromagnetischen Bauteil löst. Bei der bevorzugten Ausgestaltung, bei welcher schiebetürseitig eine Aufnahme für einen bewegbaren Teil der Verzögerungseinrichtung vorgesehen ist und ein Teil der Aufnahme in eine den bewegbaren Teil der Verzögerungseinrichtung freigebende Stellung bewegbar ist, sind der bewegbare Teil der Aufnahme und ein feststehend mit der Schiebetür verbundener Teil der Aufnahme über eine solche Magnetverbindung miteinander verbunden, so dass bei Lösen der Magnetverbindung die Festlegung des bewegbaren Teils der Verzögerungseinrichtung in der Aufnahme und damit einhergehend die Bewegungskopplung zwischen Schiebetür und Verzögerungseinrichtung aufgehoben wird.

Alternativ zu der Verwendung zumindest eines Magneten als Überlastsicherung kann gegebenenfalls auch ein Federelement die Überlastsicherung bilden. Der Einsatz eines Federelements als Überlastsicherung kann sich insbesondere bei der bevorzugten Ausgestaltung als zweckmäßig erweisen, bei welcher schiebetürseitig eine Aufnahme für einen bewegbaren Teil der Verzögerungseinrichtung vorgesehen ist und ein Teil der Aufnahme in eine den bewegbaren Teil der Verzögerungsvorrichtung freigebende Stellung bewegbar ist. Hierbei kann der bewegbare Teil der Aufnahme schwenkbar an einem feststehend mit der Schiebetür verbundenen Teil der Aufnahme angelenkt sein, wobei das Federelement im Bereich eines Gelenks zwischen dem bewegbaren und dem feststehenden Teil der Aufnahme angeordnet ist und den bewegbaren Teil mit dem feststehenden Teil der Aufnahme verbindet. Aufgrund einer Vorspannung des Federelements wird der bewegbare Teil der Aufnahme gegen die von den Schließmitteln auf die Schiebetür ausgeübte Schließkraft in seiner den bewegbaren Teil der Verzögerungseinrichtung festlegenden Stellung gehalten. Übersteigt die auf die Schiebetür einwirkende Schließkraft aber die Vorspannkraft des Federelements, bewegt sich der bewegbare Teil der Aufnahme in seine den bewegbaren Teil der Verzögerungseinrichtung freigebende Stellung. Da dann die Bewegungskopplung von Schiebetür und Verzögerungseinrichtung aufgehoben ist, wirkt die Schließkraft nicht mehr auf den bewegbaren Teil der Aufnahme, der sich daher vorteilhaft wieder in seine Ausgangslage zurückbewegen kann.

Um eine solche vorteilhafte Rückbewegung des bewegbaren Teils der Aufnahme auch bei Verwendung anderer Überlastsicherungen, wie beispielsweise eines Magneten zu ermöglichen, weist die Überlastsicherung hierzu vorzugsweise auch ein Federelement auf, welches den zumindest einen bewegbaren Teil der Aufnahme nach Auslösung der Überlastsicherung wieder in seine Ursprungsstellung zurückbewegt.

Herstellungstechnisch einfach wird die Aufnahme vorzugsweise von einem U-förmig gebogenen Blech gebildet, wobei ein der Verzögerungseinrichtung zugewandter Abschnitt des Blechs in Richtung der Verzögerungseinrichtung abwinkelbar ist. Demzufolge ist das die Aufnahme bildende Blech zweiteilig ausgebildet, wobei ein abwinkelbarer Abschnitt des Blechs mit einem feststehend mit der Schiebetür verbundenen Abschnitt des Blechs über ein Gelenk verbunden ist.

Um die Schaffung der Bewegungskopplung der Schiebetür mit der Verzögerungseinrichtung zu erleichtern, ist an der Aufnahme vorteilhaft eine schräg zur Bewegungsrichtung der Schiebetür ausgerichtete Führungsfläche für den bewegbaren Teil der Verzögerungseinrichtung ausgebildet. Die Lage dieser Führungsfläche korrespondiert hierbei zweckmäßigerweise mit der Stellung des bewegbaren Teils der Verzögerungseinrichtung, die dieser im nicht mit der Schiebetür gekoppelten Zustand der Verzögerungseinrichtung einnimmt. Wir die Schiebetür bei ihrer Öffnungsbewegung in Richtung der Verzögerungseinrichtung bewegt, kontaktiert der bewegbare Teil der Verzögerungseinrichtung die Führungsfläche der schiebetürseitig angeordneten Aufnahme und wird bei weiterer Bewegung der Schiebetür in Richtung der Verzögerungseinrichtung aufgrund der Schräge der Führungsfläche zwangsgeführt in eine Stellung in der Aufnahme bewegt, in der er formschlüssig festgelegt ist.

Die Verzögerungseinrichtung wird bevorzugt von einem Obentürschließer mit einer hydraulischen Schließverzögerung gebildet. Hierbei werden vorzugsweise solche Obentürschließer verwendet, welche einen ortsfesten Grundkörper und einen aus dem Grundkörper herausragenden Arm aufweisen, welcher in dem Grundkörper linear bewegbar gelagert ist und relativ zu dem Grundkörper verschwenkbar ist. Zur Bewegungsverzögerung des Arms ist in dem Grundkörper des Obentürschließers in üblicher Weise ein Hydraulikzylinder zur Bewegungsdämpfung angeordnet. Der Arm des Obertürschließers bildet den bewegbaren Teil der von dem Obertürschließer gebildeten Verzögerungseinrichtung und stellt die Bewegungskopplung zwischen der Schiebetür und der Verzögerungseinrichtung her bzw. greift in bevorzugter Ausgestaltung mit seinem freien Ende in die schiebetürseitig angeordnete Aufnahme ein.

Nachfolgend ist die Erfindung anhand eines in der Zeichnung dargestellten Ausführungsbeispiels näher erläutert. In der Zeichnung zeigt schematisch vereinfacht und teilweise in unterschiedlichen Maßstäben:
- Fig. 1: in einer Seitenansicht einer Anordnung mit einer Schiebetür und mit einem ortsfesten Teil, an welchem die Schiebetür verschiebbar geführt ist,
- Fig. 2: die Anordnung nach Fig. 1 in einer gegenüber Fig. 1 um 90° versetzten Seitenansicht,
- Fig. 3: die Anordnung nach Fig. 1 in einer Schnittansicht entlang der Schnittlinie III-III in Fig. 1,
- Fig. 4: eine Einzelheit der Anordnung nach Fig. 1 mit einer Verzögerungsvorrichtung, welche mit einer Schiebetür gekoppelt ist, in einem ersten Betriebszustand,
- Fig. 5: die Einzelheit nach Fig. 4 in einem zweiten Betriebszustand und
- Fig. 6: die Einzelheit nach Fig. 4 in einem dritten Betriebszustand.

In der Zeichnung ist eine vertikal ausgerichtete Wand 2 dargestellt, an die sich eine horizontal ausgerichtete Decke 4 (Fig. 2) anschließt. In einem an die Decke 4 angrenzenden Bereich der Wand 2 ist an der Wand 2 ein Rohr 6 befestigt. Das Rohr 6, welches parallel zu der Decke 4 ausgerichtet ist, bildet einen ortsfesten Teil einer Anordnung, welche auch eine Schiebetür 8 beinhaltet, die an dem Rohr 6 verschiebbar geführt ist. Hierzu sind an einer dem Rohr 6 zugewandten Oberseite der Schiebetür 8 in Längsrichtung des Rohrs 6 voneinander beabstandet zwei Führungsrollenpaare 10 angeordnet, die auf einer von der Schiebetür 8 abgewandten Oberseite des Rohres 6 auf dem Rohr 6 aufliegen.

In einer Schließstellung verschließt die Schiebetür 8 eine an der Wand 2 ausgebildete Öffnung 12 (Fig. 3). Von dieser Schließstellung ist die Schiebetür 8 in eine Öffnungsstellung bewegbar, in der sie die an der Wand 2 ausgebildete Öffnung 12 vollständig freigibt. Aus der Öffnungsstellung ist die Schiebetür 8 selbsttätig in ihre Schließstellung zurück bewegbar. Zu diesem Zweck ist ein Schließmittel in Form eines Federzugs 14 vorgesehen.

Der Federzug 14, welcher an einem von der Öffnung 12 weiter entfernten Ende des Rohres 6 befestigt ist, ist geschützt durch das Rohr 6 geführt. An dem anderen Ende des Rohres 6 wird der Federzug 14 an einer dort angeordneten Umlenkrolle 16 umgelenkt und zu einem Bügel 18 geführt, an dem eines der Führungsrollenpaare 10 drehbar gelagert ist. Mit dem Bügel 18 ist der Federzug 14 fest verbunden.

Im Bereich des Endes des Rohres 6, an dem der Federzug 14 befestigt ist, ist unterhalb des Rohres 6 ein Obentürschließer 20 angeordnet und an der Wand 2 über eine Wandkonsole 22 befestigt. Der Obentürschließer 20 bildet eine Verzögerungseinrichtung, mit welcher eine durch den Federzug 14 verursachte Schließbewegung der Schiebetür 8 aufgehalten bzw. verlangsamt wird, worauf nachfolgend noch ausführlicher eingegangen wird.

Wie insbesondere aus den Fig. 4 - 6 deutlich wird, weist der Obentürschließer 20 einen Grundkörper 24 auf, aus dem ein Arm 26 herausragt, der in dem Grundkörper 24 linear bewegbar und relativ zu dem Grundkörper 24 schwenkbar gelagert ist. Zur Verzögerung der Bewegungen des Arms 26 sind in dem Grundkörper 24 des Obentürschließers 20 entsprechende mechanische und hydraulische Einrichtungen angeordnet. Da diese Einrichtungen aus dem Stand der Technik hinlänglich bekannt sind, wird hierauf nicht weiter eingegangen. Der Arm 26 des Obentürschließers 20 ist abgewinkelt ausgebildet, wobei ein von dem Grundkörper 24 des Obentürschließers 20 abgewandter Abschnitt 28 des Arms 26 in Richtung der Wand 2 gerichtet ist. An dem freien Ende des Abschnitts 28 des Arms 26 ist eine Verdickung ausgebildet, die von einer dort drehbar gelagerten Rolle 30 gebildet wird.

Mit dem Obentürschließer 20 ist die Schiebetür 8 in ihrer Öffnungsstellung, in welcher sie die an der Wand 2 ausgebildete Öffnung 12 freigibt, bewegungskoppelbar. Hierzu ist an einer dem Obentürschließer 20 zugewandten Längsseite 32 der Schiebetür 8 eine Aufnahme 34 für die an dem Abschnitt 28 des Arms 26 des Obentürschließers 20 angeordnete Rolle 30 ausgebildet.

Die Aufnahme 34 wird von einem U-förmig gebogenen Blech gebildet, welches so an der Längsseite 32 der Schiebetür 8 angeordnet ist, dass eine offene Seite der Aufnahme 34 der Wand 2 direkt zugewandt ist. Das die Aufnahme 34 bildende Blech ist zweiteilig ausgebildet und weist einen ersten, fest mit der Schiebetür 8 verbundenen Abschnitt 36 und einen dem Obentürschließer 20 zugewandten Abschnitt 38 auf. Der Abschnitt 38 ist über ein Gelenk 40 mit dem Abschnitt 36 verbunden und somit in Richtung des Obentürschließers 20 abwinkelbar bzw. schwenkbar.

Allerdings wird die Abwinkelung des Abschnitts 38 im Normalfall dadurch verhindert, dass der Abschnitt 38 von einer Magnetverbindung mit dem Abschnitt 36 in einer Stellung gehalten wird, in der die gerade ausgerichteten Teile der Abschnitte 36 und 38 parallel zueinander verlaufen. In dieser Stellung kontaktiert ein mit dem Abschnitt 36 verbundener Magnet 42 einen mit dem Abschnitt 38 verbundenen Magneten 44. Bei den aus Übersichtlichkeitsgründen lediglich in Fig. 6 dargestellten Magneten 42 und 44 handelt es sich um Permanentmagnete. An dem offenen Ende der Aufnahme 34 bildet ein dort angeordnetes Blech eine schräg zur Bewegungsrichtung der Schiebetür 8 ausgerichtete Führungsfläche 46 für die an dem Arm 26 des Obentürschließers 20 angeordnete Rolle 30.

Die Funktionsweise der in der Zeichnung dargestellten Anordnung ist wie folgt:

Wird die Schiebetür 8 von der in Fig. 1 dargestellten Stellung, in welcher sie die an der Wand 2 ausgebildete Öffnung 12 verschließt, in Richtung des Obentürschließers 20 in eine Öffnungsstellung bewegt, kontaktiert die an dem Arm 26 des Obentürschließers 20 angeordnete Rolle 30 die an der Aufnahme 34 ausgebildete Führungsfläche 48 und wird von der Führungsfläche 48 bei weiterer Bewegung der Schiebetür 8 in eine Stellung bewegt, in welcher sie vollständig in die Aufnahme 34 eingreift, so dass die Schiebetür 8 mit dem Obentürschließer 20 bewegungsgekoppelt ist. Während der Öffnungsbewegung der Schiebetür 8 wird der hauptsächlich in dem Rohr 6 geführte Federzug 14 gespannt, so dass er das Bestreben hat, die Schiebetür 8 sofort wieder in ihre Schließstellung zu bewegen. Diese Schließbewegung wird im Normalfall allerdings in erheblicher Weise durch die Bewegungskopplung der Schiebetür 8 mit dem Obentürschließer 20 verzögert, dessen an dem Arm 26 angeordnete Rolle 30 von ihrer Raststellung innerhalb der Aufnahme 34 nur langsam in Richtung der offenen Seite der Aufnahme 34 wandert. Erst wenn die Rolle 30 aus der Aufnahme 34 austritt und die Bewegungskopplung von Schiebetür 8 und dem Obentürschließer 20 aufgehoben ist, kann sich die Schiebetür 8 ungehemmt in ihre Schließstellung bewegen.

Wird die Schiebetür 8 aber bei Kopplung mit dem Obentürschließer 20 mit einer zusätzlichen in Schließrichtung der Schiebetür 8 wirkenden Kraft beaufschlagt, die in Fig. 6 durch einen Pfeil 48 dargestellt ist, trennt sich der an dem Abschnitt 38 der Aufnahme 34 angeordnete Magnet 42 von dem an dem Abschnitt 36 der Aufnahme 34 angeordneten Magneten 44 dann, wenn die auf die Schiebetür 8 in Schließrichtung wirkende Gesamtkraft die magnetische Haltekraft zwischen den Magneten 42 und 44 übersteigt. In diesem Fall schwenkt der Abschnitt 38 der Aufnahme 34 von der Schiebetür 8 weg in Richtung des Obentürschließers 20, wodurch die in die Aufnahme 34 eingreifende Rolle 30 des obentürschließers 20 freigegeben wird und die Bewegungskopplung zwischen Schiebetür 8 und Obentürschließer 20 aufgehoben wird. Hierdurch wird der Obentürschließer 20 vor einer Überlastung geschützt. Die Magnete 42 und 44 bilden somit eine Überlastsicherung. Diese Überlastsicherung ist reversibel ausgebildet, da der Abschnitt 38 der Aufnahme 34 aufgrund einer Verbindung der Abschnitte 36 und 38 der Aufnahme 34 über ein Federelement 50 in seine ursprüngliche Stellung zurückbewegt wird, die Aufnahme 34 also nicht zerstört wird und normal weiter benutzt werden kann.

### Bezugszeichenliste

- 2: - Wand
- 4: - Decke
- 6: - Rohr
- 8: - Schiebetür
- 10: - Führungsrollenpaar
- 12: - Öffnung
- 14: - Federzug
- 16: - Umlenkrolle
- 18: - Bügel
- 20: - Obentürschließer
- 22: - Wandkonsole
- 24: - Grundkörper
- 26: - Arm
- 28: - Abschnitt
- 30: - Rolle
- 32: - Längsseite
- 34: - Aufnahme
- 36: - Abschnitt
- 38: - Abschnitt
- 40: - Gelenk
- 42: - Magnet
- 44: - Magnet
- 46: - Magnet
- 46: - Führungsfläche
- 48: - Pfeil
- 50: - Federelement

## Patentansprüche

1. Anordnung mit einer Schiebetür (8) und mit einem ortsfesten Teil, an welchem die Schiebetür (8) verschiebbar geführt ist, mit Schließmitteln, welche die Schiebetür (8) von einer Öffnungsstellung selbsttätig in eine Schließstellung bewegen, und mit einer mit der Schiebetür (8) bewegungskoppelbaren, ortsfest angeordneten Verzögerungseinrichtung zur Verzögerung der Schließbewegung der Schiebetür (8), **dadurch gekennzeichnet, dass** eine reversible Überlastsicherung vorgesehen ist, mit welcher die Bewegungskopplung von Schiebetür (8) und Verzögerungseinrichtung lösbar ist.

2. Anordnung nach Anspruch 1, **dadurch gekennzeichnet, dass** die Schiebetür (8) bei Erreichen der Öffnungsstellung mit der Verzögerungseinrichtung selbsttätig bewegungskoppelbar ist, wobei die Bewegungskopplung von Schiebetür (8) und Verzögerungseinrichtung während der Schließbewegung ohne eine Auslösung der Überlastsicherung selbsttätig lösbar ist.

3. Anordnung nach einem der vorangehenden Ansprüche, **dadurch gekennzeichnet, dass** die Verzögerungseinrichtung in Schließstellung der Schiebetür (8) von der Schiebetür (8) in einem Abstand angeordnet ist, welcher im Wesentlichen den Abmessungen der Schiebetür (8) in Bewegungsrichtung der Schiebetür (8) entspricht.

4. Anordnung nach einem der vorangehenden Ansprüche, **dadurch gekennzeichnet, dass** an einer der Verzögerungseinrichtung zugewandten Seite der Schiebetür (8) eine Aufnahme (34) ausgebildet ist, in welche ein bewegbarer Teil der Verzögerungseinrichtung eingreift.

5. Anordnung nach Anspruch 4, **dadurch gekennzeichnet, dass** zumindest ein Teil der Aufnahme (34), welcher von der Überlastsicherung in einer den bewegbaren Teil der Verzögerungsvorrichtung festlegenden Stellung gehalten wird, bei Auslösung der Überlastsicherung in eine den bewegbaren Teil der Verzögerungsvorrichtung freigebende Stellung bewegbar ist.

6. Anordnung nach Anspruch 5, **dadurch gekennzeichnet, dass** die Überlastsicherung von Kraftschlussmitteln gebildet wird.

7. Anordnung nach Anspruch 6, **dadurch gekennzeichnet, dass** zumindest ein Magnet (42, 44) die Überlastsicherung bildet.

8. Anordnung nach Anspruch 6, **dadurch gekennzeichnet, dass** zumindest ein Federelement die Überlastsicherung bildet.

9. Anordnung nach einem der Ansprüche 5 bis 8, **dadurch gekennzeichnet, dass** die Überlastsicherung ein Federelement (50) aufweist, welches den zumindest einen bewegbaren Teil der Aufnahme (34) nach Auslösung der Überlastsicherung wieder in seine Ursprungsstellung zurückbewegt.

10. Anordnung nach einem der Ansprüche 4 bis 9, **dadurch gekennzeichnet, dass** die Aufnahme (34) von einem U-förmig gebogenen Blech gebildet wird, wobei ein der Verzögerungseinrichtung zugewandter Abschnitt (38) des Blechs in Richtung der Verzögerungseinrichtung abwinkelbar ist.

11. Anordnung nach einem der Ansprüche 4 bis 10, **dadurch gekennzeichnet, dass** an der Aufnahme (34) eine schräg zur Bewegungsrichtung der Schiebetür ausgerichtete Führungsfläche (46) für den bewegbaren Teil der Verzögerungseinrichtung ausgebildet ist.

12. Anordnung nach einem der vorangehenden Ansprüche, **dadurch gekennzeichnet, dass** die Verzögerungseinrichtung von einem Obentürschließer (20) mit einer hydraulischen Schließverzögerung gebildet wird.
